# EUROPÄISCHE PATENTSCHRIFT

(11) **EP 0 517 080 B1**
(45) Veröffentlichungstag und Bekanntmachung des Hinweises auf die Patenterteilung: **28.12.1994**
(21) Anmeldenummer: 92108892.8
(22) Anmeldetag: 27.05.1992
(51) Int. Cl.: B41F 31/02

(54) **Kammerrakel für ein Farbwerk einer Rotationsdruckmaschine**
Doctor blade for the inking device of a rotary printing device
Racle pour l'encreur d'une machine à imprimer rotative

(30) Priorität: 05.06.1991 DE 4118426
(43) Veröffentlichungstag der Anmeldung: 09.12.1992
(73) Patentinhaber: KOENIG & BAUER-ALBERT AKTIENGESELLSCHAFT, 97080 Würzburg (DE)
(72) Erfinder: Reder, Wolfgang Otto, W-8707 Veitshöchheim (DE); Reinhart, Dieter, W-8702 Hettstadt (DE); Schneider, Georg, W-8700 Würzburg (DE)

(56) Entgegenhaltungen:
- DE-A- 3 909 878
- DE-C- 178 838
- US-A- 2 151 968

## Beschreibung

Die Erfindung betrifft eine Kammerrakel für ein Farbwerk einer Rotationsdruckmaschine gemäß dem Oberbegriff des Patentanspruches 1.

Kammerrakel haben die Aufgabe, Druckfarbe an die Näpfchen einer Rasterwalze abzugeben. Dies wird innerhalb der Rakelkammer bewerkstelligt. Die Rakelblätter streichen dabei die überschüssige Farbe ab. Trotz des Abstreichens bildet sich beispielsweise in Drehrichtung der Rasterwalze gesehen, vor dem Schließrakelblatt eine Wulst, welche an den Stirnseiten beider Rakelblätter vorbeigeführt wird und somit Spritzer und Unsauberkeiten im Druckbild verursacht, dadurch, daß diese Spritzer über die Farbauftragswalze bis zur Druckplatte übertragen werden können. Dies ist insbesondere dann von Nachteil, wenn verschiedene Druckfarben auf der Rasterwalze nebeneinander verarbeitet werden.

Man hat auch schon dadurch Abhilfe geschaffen, daß die Farbauftragswalze am Umfang mit Nuten oder Einstichen versehen wurde, so daß die Farbwülste dann in diese Nuten gedrückt wurden. Nachteilig hierbei ist jedoch, daß diese Farbauftragswalzen dann nicht für sogenannte Panoramadrucke einsetzbar sind.

Weiterhin ist gemäß DE-PS 39 09 878 eine waagerecht an der Rasterwalze angeordnete Kammerrakel bekannt, bei welcher das Arbeitsrakel länger ist als das Schließrakel, wodurch die Farbwulstbildung auf der Rasterwalze gemindert wird. Nachteilig hierbei ist jedoch, daß sich in einem von Ablaufblech und Seitenwand an den beiden Enden des Arbeitsrakelblattes gebildeten Zwickels Farbe anstaut, welche dort infolge ihrer dixotropen Eigenschaften verhärtet und somit den Abfluß nachfolgender Farbe hemmt. Darüberhinaus ist eine schlechte Reinigungsmöglichkeit gegeben.

Der Erfindung liegt die Aufgabe zugrunde, eine Kammerrakel für ein Farbwerk einer Rotationsdruckmaschine zu schaffen, welche die Bildung von seitlichen Farbwülsten oder Farbanhäufungen auf der Rasterwalze und damit auf der Farbauftragswalze und somit Unsauberkeiten im Druckbild vermeidet.

Die Aufgabe wird gemäß dem Kennzeichen des Patentanspruches 1 gelöst.

Die Vorteile der Erfindung bestehen insbesondere darin, daß durch die frei überstehenden Enden des Arbeitsrakelblattes gegenüber dem Schließrakelblatt das Abstreifen der seitlich entstehenden Farbwülste von der Rasterwalze erfolgt. Weiterhin ist vorteilhaft, daß die Farbe an den sich nach unten verjüngenden Trennschilden herabströmt und somit spritzerfrei in den Farbvorratsbehälter zurückgeführt wird. Ebenfalls wird ein Farbstau sowie eine Aushärtung der Farbe in schlecht zuganglichen Ecken vermieden.

Infolge der Anordnung von Ablaufschlitzen in dem unteren Bereich der Trennschilde ist gewährleistet, daß ein Farbüberdruck in der Farbkammer in den notwendigen Grenzen gehalten wird und somit nicht an solchen Stellen auftritt, an denen dies unerwünscht ist.

Die Erfindung soll nachstehend an einem Ausführungsbeispiel näher erläutert werden. In der zugehörigen Zeichnung zeigen
- Fig. 1: die perspektivische Teilansicht einer erfindungsgemäßen Kammerrakel,
- Fig. 2: den Querschnitt durch eine Kammerrakel mit Darstellung der Rasterwalze mit Sicht in Pfeilrichtung A nach Fig. 1.

Gemäß Fig. 1 und 2 besteht die Kammerrakel aus einem Grundkörper 1, der sowohl einstückig oder aber auch in axialer Richtung geteilt sein kann zwecks besserer Reinigung des Grundkörpers 1. Etwa mittig im Grundkörper 1 ist gemäß Fig. 2 ein Anschlußstutzen 2 vorgesehen zwecks Zufuhr von Farbe in Pfeilrichtung B. Der Grundkörper 1 erstreckt sich in axialer Richtung und parallel zur in Pfeilrichtung C umlaufenden Rasterwalze 3. Die in Richtung der Rasterwalze 3 weisenden Enden des Grundkörpers 1 besitzen schräge Flächen 4; 6, auf welchen mittels Schrauben 7 Halteleisten 8; 9 befestigt sind. Zwischen den Halteleisten 8; 9 und den Flächen 4; 6 sind das Arbeitsrakelblatt 11 bzw. das Schließrakelblatt 12 befestigt. Die Farbkammer 13 wird durch die Rakelblätter 11; 12 sowie durch zwei stirnseitig zwischen den Rakeln 11; 12 angeordnete Trennschilde 14; 16 gebildet. In Fig. 1 und 2 konnte nur jeweils ein Trennschild dargestellt werden. Das untere Teil der Trennschilde 14; 16 ist um einen Winkel d zur Senkrechten 17 in Richtung der Farbkammer 13, also in axialer Richtung gesehen, nach innen abgewinkelt. Die Trennschilde 14; 16 sind mittels Schrauben 18 an den Stirnseiten des Grundkörpers 1 befestigt. Jedes der Trennschilde 14; 16 weist einen Ablaufschlitz 15 auf, wodurch der in der Farbkammer 13 herrschende geringfügige Überdruck auf das notwendig erforderliche Maß reduziert wird. Das Arbeitsrakelblatt 11 weist gegenüber dem Schließrakelblatt 12 einen um den Betrag 2xe größere freie Länge auf.

Die Farbe strömt durch die Farbkammer 13 in der angegebenen Pfeilrichtung B. Dabei kann die Farbkammer 13 durch eine Leiste 19 unterteilt sein, welche mit ihrem in Richtung Rasterwalze 3 weisendem Ende mit dazu beiträgt, daß eine Farbwirbelbildung während des Betriebes vermindert oder vermieden wird.

Die während des Betriebes sich außerhalb der Trennschilde 14; 16 bildenden Farbwülste werden bei Drehung der Rasterwalze 3 in Pfeilrichtung C von dem um den Betrag 2xe verlängerten Arbeitsrakelblatt 11 mit erfaßt und laufen an den sich nach unten verjüngenden Trennschilden 14; 16 zurück in den nicht dargestellten Farbtrichter. Dabei werden Spritzer bzw. Qualitätsverluste beim Druck vermieden, vor allem dann, wenn mit unterschiedlichen Farben auf einer Rasterwalze gearbeitet wird. Durch die Anordnung von Ablaufschlitzen 15 in den Trennschilden 14; 16 wird ein unerwünschter Farbaustritt überschüssiger Farbe vermieden.

### Teileliste

- 1: Grundkörper
- 2: Anschlußstutzen
- 3: Rasterwalze
- 4: Fläche
- 5: -
- 6: Fläche
- 7: Schraube
- 8: Halteleiste
- 9: Halteleiste
- 10: -
- 11: Arbeitsrakelblatt
- 12: Schließrakelblatt
- 13: Farbkammer
- 14: Trennschild
- 15: Ablaufschlitz
- 16: Trennschild
- 17: Senkrechte
- 18: Schraube
- 19: Leiste
- A: Pfeilrichtung
- B: Pfeilrichtung
- C: Pfeilrichtung
- d: Winkel
- e: Breite

## Patentansprüche

1. Kammerrakel für ein Farbwerk einer Rotationsdruckmaschine, welche unter einer Rasterwalze (3) angeordnet ist und mittels welcher Farbe auf die Rasterwalze (3) aufgetragen wird, wobei eine sich in axialer Richtung der Rasterwalze (3) erstreckende Farbkammer (13) vorgesehen ist, die in Bewegungsrichtung (C) der Rasterwalze (3) durch ein Schließrakelblatt (12) sowie ein dazu in einem Abstand parallel angeordnetes Arbeitsrakelblatt (11) sowie durch zwei, jeweils an den Stirnseiten der Farbkammer (13) angeordneten Trennschilden (14, 16) begrenzt ist, dadurch gekennzeichnet, daß das Arbeitsrakelblatt (11) gegenüber dem Schließrakelblatt (12) beidseitig um einen Betrag (e) frei überstehend angeordnet ist, daß die Trennschilde (14; 16) im unteren Teil der Farbkammer (13) gegenüber der Senkrechten (17) in Richtung der Farbkammer (13) um einen Winkel (d) geneigt sind und Ablaufschlitze (15) aufweisen.

## Claims

1. Chamber doctor for an inking unit of a rotary printing machine, which is arranged below a screen roller (3) and by means of which ink is applied to the screen roller (3), an ink chamber (13) extending in the axial direction of the screen roller (3) being provided, which ink chamber (13) being delimited in the direction of movement (C) of the screen roller (3) by a closing doctor blade (12) and a working doctor blade (11) arranged parallel thereto at a spacing and by two separating plates (14, 16) each arranged at the end sides of the ink chamber (13), characterized in that the working doctor blade (11) is arranged to project freely on both sides by an amount (e) with respect to the closing doctor blade (12), in that the separating plates (14; 16) in the lower part of the ink chamber (13) are inclined by an angle (d) with respect to the vertical (17) in the direction of the ink chamber (13) and have drainage slots (15).

## Revendications

1. Racle pour l'encreur d'une machine à imprimer rotative, disposée sous un rouleau tramé (3) et au moyen duquel de l'encre es appliquée sur le rouleau tramé (3), une chambre à encre (13) s'étendant dans la direction axiale du rouleau tramé (3) étant prévue et délimitée, dans la direction du déplacement (C) du rouleau tramé (3) au moyen d'une lame de racle de fermeture (12) ainsi que d'une lame de racle de travail (11) lui étant disposée parallèlement et à distance ainsi qu'au moyen de deux boucliers de séparation (14, 16) disposés chacun sur les faces frontales de la chambre à encre (13), caractérisée en ce que la lame de racle de travail (11) est disposée en dépassant librement des deux côtés par rapport à lame de racle de fermeture (12), le dépassement (e) étant d'une valeur faisant que les boucliers de séparation (14; 16) sont inclinés d'un angle (d) dans la partie inférieure de la chambre à encre (13) par rapport à la verticale (17), en direction de la chambre à encre (13) et présentent des fentes d'évacuation.
